# EUROPÄISCHE PATENTANMELDUNG

(11) **EP 0 139 037 A1**
(43) Veröffentlichungstag der Anmeldung: **02.05.1985**
(21) Anmeldenummer: 83110578.8
(22) Anmeldetag: 22.10.1983
(51) Int. Cl.: A61D 1/08

(54) **Gerät zur Viehgeburtshilfe**

(71) Anmelder: Rheintechnik Weiland & Kaspar KG Maschinenfabrik., 56170 Bendorf (DE)
(72) Erfinder: Weiland, Werner, D-5413 Bendorf-Sayn (DE)
(74) Vertreter: Röbe-Oltmanns, Georg, Dr.

(57) **Zusammenfassung**

Die Erfindung betrifft ein Gerät zur Viehgeburtshilte, bestehend aus einer gegen den Körper des Muttertieres abstüzbaren Stange (2) mit einer Ansatzstütze (1) oder dergleichen; einem auf der Stange angeordneten, verschiebbaren Teil (3) sowie auf dem Teil angeordneten, eine in Zugrichtung fortlaufende Anspannung der Beinschlingen für das Jungtier ermöglichende Halteeinrichtungen (4, 5).

Aufgabe der Erfindung ist es, ein Gerät zur Viehgeburtshilfe der eingangs genannten Art zu schaffen, bei dem eine kontinuierliche Bewegung des Jungtieres während der Geburt gewährleistet ist, somit im Regelfall keine unterschiedlichen Kräfte auf das Jungtier bzw. das Muttertier einwirken, wobei gleichzeitig gewährleistet werden soll, daß eine Infektion von Jungtier bzw. Muttertier beim Einsatz des Gerätes ausgeschlossen ist.

Gelöst wird die Aufgabe dadurch, daß das auf der Stange angeordnete Teil auf dieser hydraulisch verschiebbar angeordnet ist.

## Beschreibung

Die Erfindung betrifft ein Gerät zur Viehgeburtshilfe, bestehend aus einer gegen den Körper des Muttertieres abstützbaren Stange, mit einer Ansatzstütze odgl., einem auf der Stange angeordneten, verschiebbaren Teil sowie auf dem Teil angeordneten, eine in Zugrichtung fortlaufende Anspannung der Beinschlingen für das Jungtier ermöglichende Halteeinrichtungen.

Ein Gerät zur Viehgeburtshilfe ist beispielsweise aus der DE-OS 30 14 301.2 bekannt. Bei diesem Gerät werden mittels zweier, auf der Stange abwechselnd verschiebbarer und feststellbarer hülsenförmiger Teile als Haken ausgebildete Halteeinrichtungen verschoben. Angelenkt sind die beiden hülsenförmigen Teile an einen Spannhebel, wobei durch das laufende Betätigen des Spannhebels die beiden Teile diskontinuierlich in Längsrichtung der Stange vom Muttertier bewegt werden. Gerade in dieser diskontinuierlichen Bewegung liegt die Gefahr, sowohl für das Jungtier als auch für das Muttertier,während der Geburt. Durch diese Bewegung ist eine Verletzung des Muttertieres durch ein gewaltsames Aufbringen von Kräften möglich, da eine Dosierung der Kraft mit dem Spannhebel nur schwer möglich ist.

Bei der Geburt eines Jungtieres sollte am Platze der Geburt größte Sauberkeit herrschen, um Infektionen des Jungtieres und/oder des Muttertieres zu vermeiden. Ein Säubern des Gerätes nach jeder Geburt ist dementsprechend erforderlich. Geräte in Art der verschiebbaren Hülse mit Spannhebel sowie andere bekannte Geräte bergen die Gefahr in sich, daß sich zwischen den mechanischen Elementen Schmutz sammelt und trotz Reinigung bei der Verwendung des Gerätes bei der nächsten Geburt das Jungtier und/oder das Muttertier infiziert werden.

Aufgabe vorliegender Erfindung ist es, ein Gerät zur Viehgeburtshilfe der eingangs genannten Art zu schaffen, bei dem eine kontinuierliche Bewegung des Jungtieres während der Geburt gewährleistet ist, somit im Regelfall keine unterschiedlichen Kräfte auf das Jungtier bzw. das Muttertier einwirken, wobei gleichzeitig gewährleistet werden soll, daß eine Infektion von Jungtier bzw. Muttertier beim Einsatz des ,Gerätes ausgeschlossen ist.

Gelöst wird die Aufgabe dadurch, daß das auf der Stange angeordnete Teil auf dieser hydraulisch verschiebbar angeordnet ist.

Durch die hydraulische Wirkungsweise des erfindungsgemäßen Gerätes ist es möglich, die bisher taktweise vonstatten gegangenen mechanischen Verschiebungen, beispielsweise der hülsenförmigen Teile, zu eliminieren. Dadurch, daß nunmehr Stange und auf der Stange angeordnetes Teil mit Hilfe eines Druckmediums voneinander verschiebbar angeordnet sind, ist gewährleistet, daß zum einen ein stufenloses Aufbringen der Zugkräfte auf das Jungtier möglich ist, zum anderen eine kontinuierliche Bewegung bezüglich Stange u. auf diesem angeordneten Teil möglich ist. So kann der Geburtshelfer zu Beginn der Austreibungsphase das erfindungsgemäße Gerät dahingehend einsetzen, daß durch das stufenlose Aufbringen der Kraft über die _{B}einschlingen auf das Jungtier die Austreibung unterstützt wird, während der Austreibungsphase durch die kontinuierliche Bewegung zwischen der Stange und dem auf dieser angeordneten Teil das Jungtier weiter aus dem Muttertier herausgezogen werden kann, bis die jeweilige Austreibungsphase unterbrochen wird. In einem solchen Teil des _{G}eburtsverlaufes wird die Hydraulik abgeschaltet, so daß bei definierter Position zwischen Stange und auf diesem angeordneten Teil das Jungtier in seiner Lage zum Muttertier verbleibt.

Aufgrund der Verschiebbarkeit des auf der Stange angeordneten Teiles durch eine Hydraulik entfallen die üblicherweise bei bekannten Geräten vorhandenen mechanischen Teile. Ein hydraulisch angetriebenes Gerät ist infolgedessen wesentlich einfacher zu gestalten, wodurch gleichfalls die Gefahr der Verschmutzung, somit die Gefahr von Infektionen für das Jungtier und/oder das Muttertier abnimmt.

Gemäß einer besonderen Ausführungsform der Erfindung ist vorgesehen,' daß die Stange als Zylinder, das verschiebbare Teil als Hohlzylinder geringfügig größeren Innendurchmessers mit einem auf derAnsatzstütaa abgewandten Ende des Hohlzylinders angeordneten Zylinderdeckel ausgebildet ist, und im Bereich des Zylinderdeckels eine oder mehrere öffnungen zum Zu- und/oder Abführen des Druckmediums angeordnet sind. Zum Verschieben des Teiles in Form des Hohlzylinders mit dem Zylinderdeckel auf der als Zylinder ausgebildeten Stange wird durch eine der öffnungen im Bereich des Zylinderdeckels das Druckmedium in dem zwischen dem Zylinderdeckel und de.nder _{A}nsatzstütze abgewandten Ende der Stange befindlichen Raum eingebracht. Bei konstanter Durchflußmenge des Druckmediums bedeutet dies eine kontinuierliche Bewegung des verschiebbaren Teils auf der Stange.

Das Einbringen des Druckmediums in den Druckraum kann je nach den Gegebenheiten beim Einsatz auf verschiedene Arten erfolgen. So kann beispielsweise eine öffnung zum Zuführen des Druckmediums über eine Druckleitung mit einem stationären Druckerzeugungsaggregat verbunden sein. Eine solche Druckzuführung bietet sich dann an, wenn das Gerät oft zum Einsatz gelangt oder wenn ohnehin schon ein Durckerzeugungsaggregat vorhanden ist. Wird das Gerät nur sehr vereinzelt eingesetzt, ist es denkbar, daß das Gerät über eine Druckleitung mit einem am Hohlzylinder angeordneten Druckerzeugungsaggregat verbunden ist. Ein solches Druckerzeugungsaggregat kann beispielsweise als Hand - pumpe gestaltet sein. In diesem Fall müßte der Geburtshelfer mit der einen Hand das Gerät halten, mit der anderen Hand die Handpumpe bedienen.

Um Verletzungen des Jungtieres und/oder des Muttertieres zu vermeiden, sollte in der Druckleitung ein Druckminderventil angeordnet sein. Es ist somit von vornherein ausgeschlossen, daß zu starke Zugkräfte über die Beinschlingen auf des Jungtier und somit auch auf das Muttertier einwirken. Es ist ferner möglich, die üblichen Apparaturen zur Druckbegrenzung, zum Druckablassen sowie Instrumente zum Ablesen des Druckes bzw. der Kräfte in der Druckleitung sowie in der Leitung zum Abführen des Druckmediums vorzusehen.

Die Länge des verschiebbaren Teiles sollte geringfügig kleiner sein als die Länge der Stange. In eingefahrenem Zustand des verschiebbaren Teiles bedeutet dies, daß das Ansatzstütze zugewandte Ende des verschiebbaren Teiles in unmittelbarer Nähe mit der Ansatzstütze gelangt. Als Hub bleibt demnach dem verschiebbaren Teil annähernd die Länge der Stange, vermindert um den Betrag der Führung an der Stange für das verschiebbare Teil. Ebenfalls aus Gründen der Optimierung des Hubes sollten die Halteeinrichtungen an dem der Ansatzstütze zugewandten Ende des verschiebbaren Teiles angeordnet sein. Maximaler Hub bedingt den Vorteil, daß während der Geburt die Beinschlingen nicht von den Halteeinrichtungen gelöst werden und neu befestigt werden müssen.

Um das Gerät einwandfrei führen zu können, sieht die Erfindung vor, daß an der der Stange abgewandten Oberfläche des Zylinderdeckels ein Handgriff angeordnet ist. Der Geburts- 'helfer befindet sich somit hinter dem Gerät bei großem Hebelarm bezüglich des Muttertieres und kann aus dieser Arbeitsposition heraus sowohl den Geburtsvorgang überwachen als auch helfend eingreifen.

Aus hygienischen Gründen ist vorgesehen, daß zwischen dem der Ansatzstütze zugewandten Ende des verschiebbaren Teiles und dem der.Ansatzstütze zugewandten Teil der Stütze ein Gummibeg angeordnet ist. Eine Verschmutzung der Gleitfläche zwischen der Stütze und dem auf der Stütze verschiebbaren Teil ist somit weitgehend ausgeschlossen.

Eine besondere Ausführungsform der Erfindung sieht vor, daß zwischen der Stange und dem als Hohlzylinder mit Zylinderdeckel ausgebildeten Teil ein weiteres, als Hohlzylinder ausgebildetes Teil angeordnet ist, wobei dieses Teil geringfügig größeren Innendurchmesser als die Stange, hingegen geringfügig kleineren Außendurchmesser als der Hohlzylinder mit Zylinderdeckel aufweist, und der Hohlzylinder mit Zylinderdeckel sowie der innerhalb diesem angeordnete Hohlzylinder und die Stange teleskopartig verschiebbar sind. Der Vorteil der vorgenannten Ausführungsform besteht in der größeren Handlichkeit des Gerätes in eingefahrenem Zustand bei gleichzeitiger Ermöglichung eines wesentlich größeren Hubes, so daß ein Umhängen der Beinschlingen während des Geburtsverlaufes überflüssig ist.

Weitere Merkmale der Erfindung sind in der Beschreibung der Figuren und in den Unteransprüchen dargestellt, wobei bemerkt wird, daß alle Einzelmerkmale und alle Kombinationen von Einzelmerkmalen erfindungswesentlich sind.

In den Figuren 1 und 2 ist die Erfindung an zwei _{A}usfüh- rungsformen beispielsweise dargestellt, ohne auf diese Ausführungsformen beschränkt zu sein.
Fig. 1 zeigt einen Schnitt durch eine erste erfindungsgemäße Ausführungsform und
Fig. 2 einen Schnitt durch eine zweite erfindungsgemäße Ausführungsform in Art eines Teleskopzylinders.

Das in Fig. 1 dargestellte, erfindungsgemäße Gerät zur Viehgeburtshilfe besteht im wesentlibhen aus einer bei Gebrauch dem Muttertier zugekehrten Ansatzstütze 1, einer in die Ansatzstütze 1. einsteckbaren Stange 2, einem auf der Stange 2 in Längsrichtung der Stange verschiebbaren Hohlzylinder 3 mit Haken 4 und 5 sowie einem an dem der Ansatzstütze 1 abgewandten Ende des Hohlzylinders 3 angeordneten Handgriff 6. Die Stange 2 ist dabei als außen glattes, zylindrisches Hohlrohr ausgebildet. An der der Ansatzstütze 1 zugewandten Stirnseite ist die Stange 2 verschlossen, um zu verhindern, daß Schmutz in die Stange 2 gelangt. Das dem Handgriff 6 zugewandte Ende der Stange 2 ist ebenfalls verschlossen, wobei das Verschlußstück gleichzeitig als Lager 7 für den Hohlzylinder 3 dient. Der Innendurchmesser des Hohlzylinders 3 ist geringfügig größer als der Außendurchmesser des Lagers 7, so daß der Hohlzylinder 3 durch das Lager 7 geführt ist. An dem der Ansatzstütze 1 abgewandten Ende des Hohlzylinders 3 befindet sich ein weiteres Lager 8. Der Innendurchmesser des Lagers 8 ist geringfügig größer als der Außendurchmesser der Stange 2. Bei einer Bewegung des Hohlzylinders 3 auf der Stange 2 gleitet somit das Lager 8 auf der Stange 2, das Lager 7 innerhalb des Hohlzylinders 3. Der Hub des Hohlzylinders 3 in Richtung der Ansatzstütze 1 wird durch einen im Bereich der Ansatzstütze 1 angeordneten Sicherungsring 9, der Hub von der Ansatzstütze 1 weg durch die Anlage des Lagers 8 an das Lager 7 begrenzt.

Der Hohlzylinder 3 ist an seiner der Ansatzstütze 1 abgewandten Stirnseite mit einem Zylinderdeckel 10 verschlossen. Die Abdichtung zwischen dem Hohlzylinder 3 und dem Zylinderdeckel 10 kann in üblicher Weise durch Dichtungselemente, wie O-Ringe 11, erfolgen. Die kraftschlüssige Verbindung zwischen Hohlzylinder 3 und Zylinderdeckel 10 erfolgt durch Schraubverbindungen 12. Im Bereich des Zylinderdeckels 10 weist der Hohlzylinder 3 eine öffnung 13 zum Zuführen des Druckmediums, sowie eine öffnung 14 zum Abführen des Druckmediums auf. In die öffnung 13 ist eine Druckleitung 15 eingeschraubt, welche zu einem nicht näher dargestellten stationären Druckerzeugungsaggregat führt. Die mit der öffnung 14 verbundene Rücklaufleitung 16 verbindet den Druckraum 17 des Gerätes mit einem nicht näher dargestellten Sammler für das Druckmedium. Die hydraulischen Elemente des erfindungsgemäßen Gerätes zur Viehgeburtshilfe sind, wie allgemein bekannt, ausgeführt. Auf jeden Fall sollte in der Druckleitung 15 ein Druckminderventil vorgesehen sein, um die auf. das Jungtier und somit auch das Muttertier einwirkenden Zugkräfte regeln zu können.

Es ist gleichfalls möglich, die Druckleitung 15 sowie die Rücklaufleitung 16 nicht mit einem stationären Druckerzeugungsaggregat sondern mit einem am Hohlzylinder 3 angeordneten nicht dargestellten Druckerzeugungsaggregat zu verbinden. In diesem Fall würde der Geburtshelfer mit einer Hand den Handgriff 6 umfassen und mit der anderen Hand das Druckerzeugungsgerät, beispielsweise eine Handpumpe, betätigen.

Um einen möglichst großen Hub zu erzielen, sind die Haken 4 und 5 im Bereich des Lagers 8 angeordnet. Die Anordnung im Bereich des Lagers 8 bietet zudem den Vorteil, daß eventuelle auf die Haken 4 und 5 wirkende Querkräfte über die große Lagerfläche des Lagers 8 direkt in die Stange 2 eingeleitet werden können. Um Verschmutzungen des Gerätes möglichst gering zu halten, ist zwischen dem der Ansatzstütze 1 zugewandten Ende des Hohlzylinders 3 und dem der Ansatzstütze 1 zugewandten Teil der Stange 2 ein Gummibalg 18 angeordnet. Um das erfindungsgemäße Gerät optimal handhaben und während der Geburt führen zu können, ist am Zylinderdeckel 10 der Handgriff 6 angebracht. Der Geburtshelfer arbeitet somit hinter dem Gerät und kann.während des Geburtsvorganges die Vorgänge direkt überschauen und ggf. sofort helfend eingreifen.

In Fig. 2 ist eine weitere Ausführungsform mit teleskopartig zusammenwirkenden Teilen dargestellt. Mit Teilen der Fig. l_{'} übereinstimmende Teile sind mit gleichen Bezugszeichen vermehrt um die Zahl 100 bezeichnet.

Im Unterschied zu der Ausführungsform in Fig. 1 ist bei der Ausführungsform in Fig. 2 zwischen dem Hohlzylinder 103 und der Stange 102 ein weiterer Hohlzylinder 120 angeordnet. Der Hohlzylinder 120 weist auf seinem der Ansatz stütze 1_{'}01 zugewandten.Ende ein Lager 121, auf seinem dem Handgriff T06 zugewandten Ende ein Lager 122 auf. Das Lager 121_{'} gleitet mit seiner Innenfläche auf der Außenfläche der Stange 102, das Lager 122 gleitet mit seiner Innenfläche auf der Außenfläche des Lagers 107 der Stange 102. Das Lager 122 ist derart ausgebildet, daß dessen äußerer Durchmesser größer ist als der äußere Durchmesser des Hohlzylinders 120. Auf der Außenkontur des Lagers 122 gleitet der Hohlzylinder 103 mit seiner Innenfläche,weiterhin das Lager 108 des Hohlzylinders 103 mit seiner Innenfläche auf der Außenfläche des Hohlzylinders 120. Den Anschlag für die Hohlzylinder 120 und 103 in Richtung der Ansatzstütze 101 bilden der mit der Stange 102 verbundene Sicherungsring109sowie der mit dem Hohlzylinder 120 verbundene Sicherungsring 123. Den Anschlag für die Hohlzylinder 120 und 103 von der Ansatzstütze 101 weg bilden die Außenkontur der Lager 107 und 123.

Analog der Ausführungsform in Fig. 1 wird die beim Hub freiwerdende Oberfläche der Stange 102 von einem mit dem Hohlzylinder 103 und der Stange 102 im Bereich der Ansatzstütze 101 verbundenen Gummibalg 118 überdeckt.

Allgemein sollte der hydraulische Teil des Gerätes alle solche, an sich bekannten Aggregate enthalten, welche zu einer sicheren Durchführung und überwachung des Geburtsverlaufes nötig sind. So ist es unerläßlich, ein Druckminderventil in der Druckleitung vorzusehen, gleichfalls Geräte zum Anzeigen der jeweilig anstehenden Kraft sowie weiterhin in der Rücklaufleitung Ventile zum schlagartigen Ablassen des Druckmediums bei Gefahr anzuordnen.

## Patentansprüche

1.) Gerät zur Viehgeburtshilfe, bestehend aus einer gegen den Körper des Muttertieres abstützbaren Stange mit einer Ansatzstütze odgl., einem auf der Stange angeordneten, verschiebbaren Teil sowie auf dem Teil angeordneten, eine in Zugrichtung fortlaufende Anspannung der Beinschlingen für das Jungtier ermöglichende Halteeinrichtungen, dadurch gekennzeichnet, daß das auf der Stange (2) angeordnete Teil (3) auf dieser hydraulisch verschiebbar angeordnet ist.

2.) Gerät nach Anspruch 1, dadurch gekennzeichnet, daß die Stange (2) als Zylinder, das verschiebbare Teil (3) als Hohlzylinder geringfügig größeren Innendurchmessers mit einem auf dem der Ansatzstütze (1) abgewandten Ende des Hohlzylinders angeordneten Zylinderdeckel (10) ausgebildet ist, und im Bereich des Zylinderdeckels 00) eine oder mehrere öffnungen (13,14) zum Zu- und/oder Abführen des Durckmediums angeordnet sind.

3.) Gerät nach Anspruch 2, dadurch gekennzeichnet, daß eine öffnung (13) zum Zuführen des Druckmediums über eine Druckleitung (15) mit einem stationären Druckerzeugungsaggregat verbunden ist.

4.) Gerät nach Anspruch 2, dadurch gekennzeichnet, daß eine öffnung zum Zuführen des Druckmediums über eine Druckleitung mit einem am Hohlzylinder angeordneten Druckerzeugungsaggregat verbunden ist.

5.) Gerät nach Anspruch 3 und/oder 4, dadurch gekennzeichnet, daß in der Druckleitung (15) ein Druckminderventil angeordnet ist.

6.) Gerät nach einem oder mehreren der Ansprüche 1 bis 5, dadurch gekennzeichnet, daß die Länge des verschiebbaren Teiles (3) geringfügig kleiner ist als die Länge der Stange (2).

7.) Gerät nach einem oder mehreren der Ansprüche 1 bis 6, dadurch gekennzeichnet, daß die Halteeinrichtungen (4, 5) an dem der Ansatzstütze (1) zugewandten Ende des verschiebbaren Teiles (3) angeordnet sind.

8.) Gerät nach einem oder mehreren der Ansprüche 1 bis 7, dadurch gekennzeichnet, daß zwischen dem der Ansatzstütze (1) zugewandten Ende des verschiebbaren Teiles (3) und dem der Ansatzstütze (1) zugewandten Teil der Stütze (2) ein Gummibalg'(18) angeordnet ist.

9.) Gerät nach einem oder mehreren der Ansprüche 1 bis 8, dadurch gekennzeichnet, daß an der der Stange (2) abgewandten Oberfläche des Zylinderdeckels (10) ein Handgriff (6) angeordnet ist.

10.) Gerät nach einem oder mehreren der Ansprüche 1 bis 9, dadurch gekennzeichnet, daß zwischen der Stange (102) und dem als Hohlzylinder (103) mit Zylinderdeckel (110) ausgebildeten Teil ein weiteres, als Hohlzylinder (120) ausgebildetes Teil angeordnet ist, wobei diesesTeil (120) geringfügig größeren Innendurchmesser als die Stange (102), hingegen geringfügig kleineren Außendurchmesser als der Hohlzylinder (103) mit Zylinderdeckel (110) aufweist und der Hohlzylinder (103) mit Zylinderdeckel (110) sowie der innerhalb diesem angeordnete Hohlzylinder (120) und die Stange (102) teleskopartig verschiebbar sind.
